# EUROPÄISCHE PATENTSCHRIFT

(11) **EP 0 386 651 B1**
(45) Veröffentlichungstag und Bekanntmachung des Hinweises auf die Patenterteilung: **17.06.1992**
(21) Anmeldenummer: 90104078.2
(22) Anmeldetag: 02.03.1990
(51) Int. Cl.: E05B 13/10

(54) **Betätigungshandhabe**
Handle
Poignée de commande

(30) Priorität: 04.03.1989 DE 8902660 U; 23.06.1989 DE 8907692 U
(43) Veröffentlichungstag der Anmeldung: 12.09.1990
(73) Patentinhaber: HOPPE GmbH + Co. Kommanditgesellschaft, D-35260 Stadtallendorf (DE)
(72) Erfinder: Nowatzki, Günter, D-3576 Rauschenberg-Ernsthausen (DE); Kasten, Günter, D-3575 Kirchhain (DE)
(74) Vertreter: Olbricht, Karl Heinrich, Dipl.-Phys.

(56) Entgegenhaltungen:
- DE-U- 8 514 560

## Beschreibung

Die vorliegende Erfindung betrifft eine Betätigungshandhabe, in Form eines Fenstergriff von der im Oberbegriff des Anspruchs 1 angegebenen Art.

Verriegel- oder abschließbare Handhaben sind beispielsweise aus DE-U-8 624 544 und DE-U-8 514 560 bekannt. Bei der Griffbetätigung wird die zugeordnete Einrichtung, z.B. ein Fenstergetriebe, eine Schloßnuß o.dgl. drehend mitgenommen. In einem Anschlagkörper, mit dem die Handhabe axialfest verbunden ist, befindet sich eine Rasteinrichtung, um bevorzugte Winkellagen des Griffes festzulegen. Bei Fenstern mit Drehkippbeschlägen ist üblicherweise die Nullgrad-Verschlußstellung gegeben, wenn der Fenstergriff nach unten zeigt; wird er um 90° in eine waagrechte Stellung bewegt, so kann das Fenster um die Hochachse geschwenkt, d.h. geöffnet werden. Soll nur eine begrenzte Raumlüftung stattfinden, so läßt sich durch Weiterschwenken des Griffes nach oben (in die 180°-Stellung) das Fenster um eine waagrechte Achse kippen.

Ein derartiges Durchschalten der Griff-Drehstellungen ist in manchen Anwendungsfällen nicht erwünscht. Ein Grund hierfür besteht darin, daß in der täglichen Bedienung des Fensters die Kippstellung häufiger ist als die Drehstellung. Bei neueren Betätigungshandhaben wird die Kippstellung schon in einer 90°-Lage des Griffes erreicht, wodurch eine Fehlbedienung - nämlich das Herausspringen des Fensters aus dem vorderen Kippgelenk eines üblichen Fenstergetriebes - verhindert wird. Bei einer bekannten Ausführungsform ist ein Weiterdrehen des Griffes nach oben erst möglich, wenn zuvor ein am Handhabenkopf befindlicher Knopf gedrückt wurde.

Besonders für Räume, die von innen gesichert sein müssen, hat man abschließbare Fenstergriffe entwickelt, die nur von der Nullgrad-Stellung zur 90°-Stellung bewegbar sind. Diese entspricht dann der Kippstellung des Fensters, das zur Raumlüftung auch ohne Schlüssel gekippt werden kann; es bleibt aber verschlossen. Eine Raumlüftung läßt sich daher auch von Bedienungspersonal durchführen, das nicht über einen Schlüssel verfügt.

Es besteht nun Bedarf an einer verbesserten Konstruktion, die einerseits einfach aufgebaut ist, andererseits aber bequeme Bedienbarkeit und erhöhte Sicherheit gewährleistet. Es ist ein wichtiges Ziel der Erfindung, eine Betätigungshandhabe zu schaffen, die diesen Anforderungen genügt. Das Öffnen bzw. Aufschwenken eines mit der Handhabe versehenen Fensters soll nur möglich sein, wenn diese entsperrt ist; zur Dauerlüftung durch Kippen des Fensters ist eine Griff-Verstellbarkeit ferner auch bei verschlossener Handhabe erwünscht.

Grundgedanken der Erfindung sind im kennzeichnenden Teil des unabhängigen Anspruchs 1 angegeben. Ausgestaltungen sind Gegenstand der Ansprüche 2 bis 27.

Die Erfindung sieht gemäß Anspruch 1 vor, daß die Ringe einer den Griffhals umschließenden Kupplung zum Ein- und Ausrasten in bzw. aus gegebenen Winkelstellungen der Handhabe mit Steuer bahnen versehen sind, die bei der Griff-Drehung wirksam werden und die Ver- und Entriegelung in der gewünschten Funktion bewirken, ohne daß - wie herkömmlich - ein zusätzliches Bedienungselement außen an der Handhabe betätigt werden müßte. Deren Aufbau ist kompakt, so daß sie mit gefälligem Aussehen insbesondere auch am Griffkopf gestaltet werden kann, ohne an Sicherheit einzubüßen.

Hierbei ist es vorteilhaft, wenn die Steuerbahnen laut Anspruch 2 auf bzw. an einander zugewandten Stirnflächen schmaler Zylinder angeordnet sind, welche mit den Kupplungsringen jeweils drehfest verbunden sind und diese dicht anliegend umschließen. Die Steuerbahn-Zylinder sind gegebenenfalls nach Anspruch 3 mit den Kupplungsringen einstückig. Hinsichtlich Fertigung und Montage ist es ferner vorteilhaft, wenn der untere bzw. innere Kupplungsring mit dem Anschlagkörper einstückig ist, so daß sich ein besonderes Bauteil erübrigt. Diese Maßnahmen bewirken eine exakte Steuerung bei insgesamt geringem Platzbedarf; sie lassen sich auch in dem engbegrenzten Innenraum eines Griffkopfes gut verwirklichen.

Die Funktion kann wesentlich dadurch unterstützt werden, daß die Kupplungsringe bzw. die Steuerbahn-Zylinder gemäß Anspruch 4 federbelastet sind, namentlich durch eine sich im Griffhals abstützende Druckfeder, die eine sichere Schließfunktion in jedem Falle gewährleistet.

Nach einem in Anspruch 5 angegebenen wichtigen Merkmal der Erfindung, bestehen die Steuerbahnen aus sich in Umfangsrichtung erhaben und vertieft abwechselnden Kreisbogensegmenten mit dazwischen befindlichen Übergangsabschnitten, die insbesondere als Umfangs-Schrägen oder Rampen ausgebildet sind. Das hat zur Folge, daß die Steuerbahn-Zylinder bzw. die Kupplungsringe ihre Winkelstellung zueinander verändern können, wenn die erhabenen Kreisbogensegmente aneinander aufsitzen, während eine Verrastung stattfindet, sobald die Steuerzylinder ineinandergreifen. Vorteilhaft können nach Anspruch 6 zwei zueinander in Axialrichtung höhenversetzte Paare von sich jeweils diametral gegenüberliegen den Kreisbogensegmenten vorhanden sein. Auch wenn der Sperrbolzen des Schlosses bzw. der Riegeleinheit nach unten geschlossen ist, kann bei solcher Ausgesataltung die Handhabe in die Kippstellung um 90° nach rechts oder links bewegt werden. Kurz vor Erreichen der Endlage des Griffes bewegt sich die Steuerbahn des mit ihm drehfest verbundenen Kupplungsringes über eine Schräge an der mit dem Anschlagkörper verbundenen Steuerbahn nach unten. Über 90° hinaus läßt sich die Handhabe nicht weiter drehen, doch ist ein Zurückdrehen in die Verschlußstellung über die Steuerbahn-Schrägen möglich. Zum Öffnen des Fensters muß der Sperrbolzen zurückgeschlossen sein; dann geht die Kupplung frei.

Gemäß Anspruch 7 sind die Formschluß-Elemente der Kupplungsringe als in Axialrichtung sägezahnförmig gestaltete Nasen, Klauen o.dgl. ausgebildet, wobei bevorzugt jeder Kupplungsring nach Anspruch 8 jeweils im wesentlichen über den halben Umfang verteilt eine Folge von Klauen und eine glatte Bahn in der Ebene des Klauengrundes aufweist. Diese Klauen-Folgen können gemäß Anspruch 9 in zwei 90°-Sektoren unterteilt sein, deren Sägezahn-Neigung voneinander abgewandt ist und die mit einer keilförmigen Aussparung aneinander anschließen. Diese Konstruktion gewährleistet sicheren Eingriff und die Übertragung auch sehr großer Drehmomente von beispielsweise 100 Nm oder darüber. Die in Umfangsrichtung jeweils letzten Klauen und die keilförmigen Aussparungen können laut Anspruch 12 symmetrisch gestaltet sein, namentlich mit unter 45° zur Axialrichtung verlaufenden Flanken und zu den V-Aussparungen gegengleicher Gestalt. Dadurch wird die gleichmäßige Verdrehbarkeit nach links oder rechts sichergestellt. Demselben Zweck dient es, wenn gemäß Anspruch 11 der Neigungwinkel der Umfangs-Schrägen zur Axialrichtung jeweils etwa 45° beträgt, so daß die Steuerbahnen optimal aneinander aufsteigen bzw. abgleiten.

Zur Verdrehungs-Sicherung kann der obere bzw. äußere Kupplungsring gemäß Anspruch 12 einen Radialfortsatz zur Befestigung am Sperrbolzen und außerdem am Umfang Ansätze haben, die in zugeordnete Radialausnehmungen einer Griffhals-Vertiefung eintauchen, wie an sich aus DE-U-8 514 560 bekannt.

Eine Weiterbildung der Erfindung zeichnet sich gemäß dem Anspruch 13 ferner durch eine solche Verzahnung der beiden Kupplungsringe aus, daß der eine Kupplungsring nur Nasen in Form einer radialen Geradverzahnung und der andere Kupplungsring zumindest eine dazu formschlüssige Kerbe zwischen einander entgegengerichteten Radialsägezahn-Folgen aufweist. Dies ermöglicht eine außerordentlich stabile Abstützung der beiden gekuppelten Ringe aneinander, und zwar in jeder der möglichen Kupplungs-Stellungen. Dadurch lassen sich sehr hohe Drehmomente übertragen, welche die Grenzwerte herkömmlicher Konstruktionen bei weitem hinter sich lassen und durchaus 200 Nm auch bei sehr gedrängten Abmessungen erreichen oder überschreiten können.

Eine günstige Weiterbildung besteht gemäß Anspruch 14 darin, daß jede Nase sowie die Kerbe Flanken hat, die zur Ring-Ebene im wesentlichen senkrecht stehen, während jeder Sägezahn eine im wesentlichen senkrechte und eine schräge Flanke aufweist. Die Eingriffs-Stellung der Kupplung ist dadurch außerordentlich exakt definiert.

Nach Anspruch 15 kann der eine Kupplungsring eine geschlossene Folge gleichartiger Nasen aufweisen, deren Mitte eine Einzelnase diametral gegenübersteht, an die sich beiderseits eine durchgehend glatte Bahn anschließt. Dies ist eine wichtige Voraussetzung für die Möglichkeit, vorgegebene Winkelstellungen für den Griff-Hauptteil zuverlässig festzulegen.

In den Ansprüchen 16 und 17 sind Einzelheiten vorteilhafter Verzahnungs-Gestaltungen angegeben. Die ∩-Form der Nasen und die gegengleiche Form des Sägezahngrundes erlauben eine einfache Fertigung ebenso wie satten Formschluß bei der Funktion.

Sehr günstige Ausführungsformen der Nasen- bzw. Zahnverteilung auf dem Umfang jedes Kupplungsringes sind in den Ansprüchen 18 bis 23 präzisiert. Bevorzugt findet eine Symmetrie Anwendung, die eine ungerade Anzahl von Nasen mit einer um eins größeren, also geraden Anzahl von Sägezähnen kombiniert; insbesondere ist gemäß Anspruch 18 eine Gruppierung von sieben Nasen auf dem einen Kupplungsring vorgesehen, während der andere Kupplungsring zwei aufeinander zu gerichtete Gruppen von je vier Sägezähnen beiderseits einer Kerbe aufweist. Zusammen mit je einer jeweils diametral gegenüberliegenden Einzelnase nach Anspruch 19 bzw. einer zweiten Kerbe laut Anspruch 20 und 21 ergibt sich eine Anordnung derart, daß sich in jeder Kupplungsstellung der beiden Ringe jeweils vier im wesentlichen senkrechte Flächen an einem Gegenelement abstützen. Daraus resultiert namentlich auch in den Anordnungen von Anspruch 22 und 23 eine außerordentlich hohe Belastbarkeit der Handhabe.

Bei einem besonders einfachen Aufbau gemäß Anspruch 24 ist der eine, untere Kupplungsring von dem oberen Ende der Lagerbuchse des Anschlagkörpers gebildet und der andere, obere Kupplungsring auf einem Sperrbolzen gleitbar angeordnet sowie von einer an diesem angreifenden Feder nach oben belastet. Außerdem ist laut Anspruch 25 im Inneren des Griffkopfes eine weitere Feder gelagert, die den oberen Kupplungsring zu dem unteren hin belastet. Die beiden Federn sind zweckmäßig so bemessen, daß die gewünschten Sperr- und Schließfunktionen problemlos erzielt werden. Der Schließzylinder, welcher sich nach Anspruch 26 im Inneren des Griffkopfes seinerseits an einer Feder abstützt, kann also in der 0°-Verschlußstellung des Griffes einwärts gedrückt und mit Hilfe eines Schlüssels gedreht werden, so daß die Handhabe abgesperrt bzw. verriegelt ist. Wird der Zylinder nur gedrückt, so ist die 90°-Stellung des Griffes (d.h. waagrecht nach links oder rechts) möglich, so daß ein mit der Handhabe versehenes Fenster gekippt werden kann. Ausschwenken läßt es sich erst, wenn der Schließzylinder entriegelt und der Fenstergriff in die 180°-Stellung nach oben bewegt wurde.

Noch eine andere Weiterbildung sieht gemäß Anspruch 27 eine Druckfeder vor, die von dem Griffkopf auf die Abdeckplatte des Anschlagkörpers wirkt und sie daher niederhält, um die Schraubbefestigung gewöhnlich abzudecken, sie aber für Montagearbeiten freilegen zu können.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
Fig. 1 eine Teil-Axialschnittansicht einer Betätigungshandhabe im verschlossenen Zustand,
Fig. 2 eine geteilte Axialschnittansicht ähnlich Fig. 1 zur Veranschaulichung zweier Betriebszustände,
Fig. 3 eine auseinandergezogene Schrägansicht von Kupplungsteilen,
Fig. 4a und 4b je eine Steuerbahn-Abwicklung im entriegelten bzw. verriegelten Zustand einer Kupplung entsprechend Fig. 3,
Fig. 5 eine Teil-Axialschnittansicht einer Handhabe,
Fig. 6 eine Schräg-Untersicht eines oberen Kupplungsringes,
Fig. 7a eine Abwicklung zweier Kupplungsringe in entkuppelter Anordnung,
Fig. 7b eine Abwicklung der beiden Kupplungsringe von Fig. 7a in winkelversetzter und gekuppelter Stellung,
Fig. 8a eine Draufsicht auf einen Anschlagkörper,
Fig. 8b eine Schnittansicht entsprechend der Linie VIIIb-VIIIb in Fig. 8a,
Fig. 8c eine Schnittansicht entsprechend der Linie VIIIc-VIIIc in Fig. 8a und
Fig. 9 eine Teil-Axialschnittansicht ähnlich Fig. 5, jedoch von einer abgewandelten Ausführungsform.

In verschiedenen Betriebszuständen ist in Fig. 1 und 2 ein allgemein mit 10 bezeichneter Fenstergriff mit seinem Hauptteil 11 dargestellt. Er hat einen Griffkopf 12 und einen Hals 14, in dem sich eine Vertiefung 15 zur Aufnahme weiter unten beschriebener Bauteile befindet. Außerdem ist ein Vierkantloch 16 vorhanden, in das ein Vierkantstift 18 einsetzbar ist. Parallel zur Axialrichtung A, aber außerhalb der Drehachse des Griffes 10, ist in den Kopf 12 eine Riegel- oder Schloßeinheit 20 eingesetzt, mit der ein Sperrbolzen 22 vor- und zurückbewegt werden kann.

Auf dem Griffhals 14 sitzt ein Gleit- oder Distanzring 24, der als Messinghülse ausgebildet sein kann. Eine Druckfeder 26 stützt ein Abdeckblech 28 ab, das die Oberseite eines Anschlagkörpers 30 oberhalb eines Kunststoffrahmens 32 verschwenkbar abdeckt. An den Schmalseiten des Kunststoffrahmens 32 sind zum besseren Anfassen Fingermulden 34 vorhanden.

Der Anschlagkörper 30 hat Nocken 36 mit Schraublöchern 37 zur Befestigung an einer Fläche, z.B. am Rahmen eines Fensters. Mittig führt der Anschlagkörper 30 eine Bodenrast-Ringbuchse 38, die mit einem Gegenrastring 40 zusammenwirkt, der durch einen Federring 42 belastet ist. Mittels einer Bördelbuchse 44 ist der Griffhals 14 am Anschlagkörper 30 durch eine Bördelung 45 axialfest, jedoch drehbar festgelegt. Vergleichbare Anordnungen sind in DE-B-2 752 213 und in DE-U-8 514 560 beschrieben.

Den Gleitring 24 umschließend ist ein oberer Kupplungsring 50 einer Kupplung K angeordnet, deren unterer Kupplungsring 52 mit dem Anschlagkörper 30 starr verbunden oder einstückig ist. Der obere Kupplungsring 50 hat einen Radialfortsatz 54 mit einer Bohrung 56, die von dem Sperrbolzen 22 durchsetzt wird, der am Ende eine Sicherungsscheibe 58 trägt.

Wie aus Fig. 3 hervorgeht, ist dem oberen Kupplungsring 50 ein oberer Steuerbahn-Zylinder 60 und dem unteren Kupplungsring 52 ein unterer Steuerbahn-Zylinder 62 zugeordnet. Jeder Steuerbahn-Zylinder 60 bzw. 62 hat zwischen erhabenen Kreisbogensegmenten 60a, 60b bzw. 62a, 62b jeweils vertiefte Kreisbogensegmente 60c, 60d bzw. 62c, 62d mit Übergängen in Form von Schrägen 64, namentlich unter 45° zur Axialrichtung A.

Die beiden Kupplungsringe 50, 52 tragen einander zugewandte Klauen 66, die allgemein sägezahnförmig gestaltet und jeweils in zwei 90°-Sektoren 66′, 66˝ unterteilt sind. Wo diese Sektoren aneinander anschließen, befindet sich eine V-förmige Keil-Aussparung 68, die gegengleich zu jeweils einer Dachklaue 70 gestaltet ist. Die Dachklauen 70 befinden sich in Umfangsrichtung an den Enden der Folge von Klauen 66, ehe letztere am Klauengrund in eine ebene Bahn 72 übergehen.

Zur Sicherung gegen Verdrehung hat der obere Kupplungsring 50 radial nach außen gerichtete Ansätze 76 (Fig. 3 oben), die in zugeordnete Radialausnehmungen 74 der Griffhals-Vertiefung 15 eintauchen (Fig. 1 und 2).

Die spezielle Gestaltung der Verzahnung der Kupplung K ist aus Fig. 4a und 4b ersichtlich. Dabei zeigt Fig. 4a den entriegelten Zustand, entsprechend der rechten Hälfte der Schnittansicht von Fig. 2, während Fig. 4b den verriegelten Zustand darstellt, entsprechend der linken Hälfte von Fig. 2. Man erkennt, daß die symmetrisch gestalteten Dachklauen 70 und V-Aussparungen 68 die Entkoppelung bzw. Entriegelung ermöglichen, während die sägezahnförmigen Klauen 66 der Sektoren 66′, 66˝ wechselweise die Verriegelung links oder rechts übernehmen. Schematisch ist die Umfangsrichtung U mit den Winkelstellungen der Handhabe 10 eingezeichnet.

Ist in der 0°-Stellung der Sperrbolzen 22 der Riegel- bzw. Schloßeinheit 20 nach unten geschlossen, so bleibt der obere Kupplungsring 50 unter dem Druck der sich an ihm abstützenden Feder 26 in der gezeichneten Verschlußstellung (Fig. 1). Dies ist auch die Lage, die der obere Kupplungsring 50 im entriegelten Zustand einnimmt (Fig. 2 rechts), wobei die erhabenen Kreisbogensegmente 60a,b bzw. 62a,b aneinander anliegen und die Druckfeder 48 zusammengedrückt ist. In diesem entkuppelten Zustand (vergl. Fig. 4a) ist es möglich, den Griff 10 aus der 0°-Stellung nach links oder rechts in die 90°-Stellung zu bewegen.

Kurz vor Erreichen der Endlage des Griffes 10 gleitet der obere Steuerbahn-Zylinder 60, der mit dem oberen Kupplungsring 50 zumindest drehfest verbunden ist, mit seinen erhabenen Kreisbogensegmenten 60a, 60b auf den entsprechenden Kreisbogensegmenten 62a, 62b des unteren Steuerbahn-Zylinders 62 entlang, der mit dem Anschlagkörper 30 fest verbunden oder einstückig ist. Die Bewegung endet, wenn die Kreisbogensegmente an sich begegnenden Übergängen 64 abgleiten, so daß der Griff 10 nicht über die 90°-Stellung hinaus weiterdrehbar ist. Andererseits ist es möglich, ihn über die Schrägen 64 der Steuerbahnen wieder in die entriegelte Stellung zurückzudrehen (Fig. 4a und Fig. 2 rechts). Dabei belastet die Druckfeder 48 den oberen Kupplungsring 50 nach unten zum sicheren Eingriff der jeweiligen Klauen-Sektoren (66′ bei der in Fig. 4b dargestellten Position).

Um nun das Fenster öffnen zu können, muß der Sperrbolzen 22 durch Betätigung der Riegel- bzw. Schloßeinheit 20 nach oben zurückgeschlossen werden (Fig. 1). Dann sind die Kupplungsringe 50, 52 entriegelt (vergl. Fig. 4a), so daß ihre Klauen nicht in die jeweilige Gegenzahnung eingreifen können.

Zu erwähnen ist, daß die vorgenannten Bauteile nach der Montage durch Verformung des Endes des Griffhalses 14 am Bördelring 44 in Axialrichtung A bis auf das zum Verdrehen der Handhabe 10 notwendige Mindestspiel festgelegt sind. Bevorzugt sind die bei der Betätigung belasteten Bauteile aus Zinkdruckguß, so daß hohe Kräfte bzw. Drehmomente von beispielsweise mindestens 100 Nm übertragen werden können.

Im Ausführungsbeispiel der Fig. 5 hat der Fenstergriff 10 allgemein gleichen Aufbau wie vorbeschrieben. In den Griffkopf 12 ist eine Riegel- oder Schloßeinheit 20 mit einem Schließzylinder 21 eingesetzt, der an seinem unteren Ende einen Sperrbolzen 22 trägt und von unten durch eine Konusfeder 23 belastet ist. Auf dem Außenumfang des Gleit- oder Distanzringes 24 ist der obere Kupplungsring oder Schließring 50 gleitbar gelagert, der zur Bildung der Kupplung K mit dem unteren Kupplungsring 52 zusammenwirkt. Dieser ist bevorzugt einstückig mit dem oberen Ende einer Lagerbuchse 31, die ihrerseits einstückig mit dem Anschlagkörper 30 sein kann. Einzelheiten des Aufbaues sind auch aus Fig. 8a bis 8c ersichtlich. Der Anschlagkörper 30 ist länglich gestaltet und ist mit einer die Lagerbuchse 31 übergreifenden, schwenkbaren Abdeckung 28 versehen.

Der in Fig. 6 einzeln dargestellte obere Kupplungsring 50 ist mit seinem Radialfortsatz 54 auf dem Sperrbolzen 22 des Schlieszylinders 21 gleitbeweglich und von unten durch die Stützfeder 25 belastet, die sich an der Sicherungsscheibe 58 auf dem Sperrbolzen 22 aufstützt. Von oben her übergreift den Schließring bzw. oberen Kupplungsring 50 ein oberer Steuerbahn-Zylinder 60, auf den die in einer Ausnehmung 46 des Griffkopfes 12 gelagerte Feder 48 wirkt (Fig. 5). Dadurch wird der obere Steuerbahn-Zylinder 60 kraftschlüssig an der unteren Steuerbahn 62 gehalten, die ebenfalls als Zylinder ausgebildet und mit dem unteren Kupplungsring 52 starr verbunden oder einstückig ist. Die beiden Kupplungsringe 50, 52 tragen Eingriffselemente, die in Fig. 5 allgemein als Klauen 66 bezeichnet und im folgenden anhand der Fig. 6, 7a, 7b und 8a erläutert werden. Zur Sicherung gegen Verdrehung hat der obere Kupplungsring 50 wiederum radial nach außen gerichtete Ansätze 76 (Fig. 6), die in zugeordnete (hier nicht bezeichnete) Radialausnehmungen der Griffhals-Vertiefung 15 eintauchen.

Der untere Kupplungsring 52 ist mit einer Geradzahn-Folge von sieben benachbarten Nasen 88 versehen, wobei der mittleren oder 0°-Nase eine Einzelnase 89 gegenübersteht (Fig. 7a). Diese Anordnung wird von dem oberen Kupplungsring 50 übergriffen, der beiderseits einer zu den Nasen gegengleich geformten Kerbe 84 Sägezahn-Segmente 86a, 86b mit jeweils vier einander entgegengerichteten Sägezähnen aufweist. Letztere haben jeweils eine im wesentlichen senkrechte Flanke und eine schräge Flanke, wobei die Fußbreite dem Abstand zwischen den Nasen der Folge 88 des unteren Kupplungsringes 52 entspricht. Dessen Einzelnase 89 steht bei der Anordnung von Fig. 7a eine Einzelkerbe 84′ gegenüber, die von den im wesentlichen senkrechten Flnaken zweier Sägezähne gebildet wird, an die sich mit V-förmigem Übergang 87 jeweils eine weitere Gruppe von Sägezähnen 86a′, 86b′ anschließen. Die letztgenannten Segmente haben jeweils zwei Sägezähne in gleicher Richtung wie die zur 0°-Kerbe 84 zeigenden je vier Sägezähne der einander entgegengerichteten Segmente 86a, 86b.

Man erkennt, daß die Kupplung K durch Zusammenrücken der in Fig. 7a noch getrennt gezeichneten Ringe 50, 52 zum Eingriff kommt. Dabei liegen in beiden Umfangsrichtungen U jeweils vier im wesentlichen senkrechte Flanken der Sägezahn-Segmente 86a, 86b und der Nasenfolge 88 formschlüssig aneinander an. Außerdem ist Formschluß zwischen dem Einzelzahn 89 und der Einzelkerbe 84′ gegeben.

Durch Ausrücken in Axialrichtung A und Verdrehung der Kupplungsringe 50, 52 zueinander um 90° kann die Kupplung K in die Stellung von Fig. 7b gebracht werden. Lediglich zur Verdeutlichung sind die Kupplungsringe hier entgegengesetzt schraffiert, um die Eingriffs-Elemente besser zu erkennen. Die Folge von Nasen 88 des unteren Kupplungsringes 52 steht hierbei im Eingriff mit den Sägezahn-Segmenten 86b, 86b′ des oberen Kupplungsringes 50, so daß wiederum satter Flächenschluß zwischen je drei im wesentlichen senkrechten Flankenpaaren im Bereich zwischen 0° und 90° sowie zwischen zwei weiteren senkrechten Flankenpaaren im Bereich zwischen 90° und 180° des oberen Kupplungsringes 50 besteht. Eine entgegengesetzte Verriegelung ist möglich, wenn der obere Kupplungsring 50 in bezug auf die 0°-Stellung des unteren Kupplungsringes 52 zur anderen Seite (in Fig. 7b nach rechts) um 90° versetzt wird. Die angegebenen Winkelstellungen beziehen sich auf die eingangs erwähnte Lage der Handhabe 10.

In Fig. 9 ist eine abgewandelte Ausführungsform veranschaulicht, bei der die Handhabe 10 allgemein gleichfalls den beschriebenen Aufbau hat. Im Schließring 50 ist hierbei jedoch der Radialfortsatz 54 mit einer Querbohrung 91 versehen, die zwischen dem Gleit- oder Distanzring 24 und dem Sperrbolzen 22 einen Arretierstift 92 aufnimmt. Der Gleitring 24 hat Rastvertiefungen 93, in die der Arretierstift 92 eintreten kann, wenn er beim Hochfahren des Sperrbolzens 22 durch einen daran angebrachten Vorsprung 94 zur Seite bewegt wird. Man erkennt, daß hierdurch bevorzugte Rastlagen des oberen Kupplungsringes 50 festgelegt sind, insbesondere für die 90°-Position des Griffes 10 bei entriegeltem Schließzylinder 21.

Die Erfindung ist nicht auf die angegebenen Winkellagen bzw. Drehstellungen beschränkt. Vielmehr ist es auch möglich, die Steuerbahnen 60, 62 und die Formschluß-Elemente 66 in anderer Anzahl und anderer Winkelverteilung vorzusehen, wenn andere Drehpositionen für die Handhabe 10 gewünscht werden.

## Patentansprüche

1. Betätigungshandhabe (10) in Form eines Fenstergriffs mit einem Griffhals (14), der in einem Anschlagkörper (30) drehbar und axialfest gelagert ist sowie einen Mitnahme-Vierkant (18) zur Drehverstellung eines zu betätigenden Bauteils (Fenstergetriebe, Schloßnuß o. dgl.) aufnimmt, mit einem Griffkopf (12), in dem mittels einer Schließ- oder Riegeleinheit (20) ein Sperrglied (22) parallel zur Axialrichtung (A) verschiebbar ist, und mit einer Kupplung (K), die den Griffhals umschließt und einander gegenüberliegende Ringe (50, 52) mit Folgen von Formschluß-Elementen wie Nasen, Klauen o. dgl. (66, 68, 70) sowie dazwischen befindlichen glatten Bahnen (72) aufweist, wobei der obere bzw. äußere Ring (50) mit dem Sperrbolzen (22) und der untere bzw. innere Ring (52) mit dem Anschlagkörper (30) axialfest verbunden ist, dadurch **gekennzeichnet**, daß zum Ein- und Ausrasten der Kupplung (K) in bzw. aus gegebenen Winkelstellungen der Handhabe (10) die Kupplungsringe (50, 52) an einander zugewandten Flächen mit Steuerbahnen (60a bis 62d) versehen sind, die bei Drehung der Handhabe wirksam werden.

2. Handhabe nach Anspruch 1, dadurch **gekennzeichnet**, daß die Steuerbahnen (60a bis 62d) auf bzw. an einander zugewandten Stirnflächen schmaler Zylinder (60, 62) angeordnet sind, welche mit den Kupplungsringen (50, 52) jeweils drehfest verbunden sind und diese dicht anliegend umschließen.

3. Handhabe nach Anspruch 2, dadurch **gekennzeichnet**, daß die Steuerbahn-Zylinder (60, 62) mit den Kupplungsringen (50, 52) einstückig sind und/oder daß der untere bzw. innere Kupplungsring (52) mit dem Anschlagkörper (30) einstückig ist.

4. Handhabe nach einem der Ansprüche 1 bis 3, dadurch **gekennzeichnet**, daß die Kupplungsringe (50, 52) bzw. die Steuerbahn-Zylinder (60, 62) federbelastet sind, namentlich durch eine sich im Griffhals (14) abstützende Druckfeder (48).

5. Handhabe nach einem der Ansprüche 1 bis 4, dadurch **gekennzeichnet**, daß die Steuerbahnen aus sich in Umfangsrichtung (U) erhaben und vertieft abwechselnden Kreisbogensegmenten (60a bis 62d) mit dazwischen befindlichen Übergangsabschnitten (64) bestehen, die insbesondere als Umfangs-Schrägen oder Rampen ausgebildet sind (64 in Fig. 3).

6. Handhabe nach Anspruch 5, dadurch **gekennzeichnet**, daß zwei zueinander in Axialrichtung (A) höhenversetzbare Paare von sich jeweils diametral gegenüberliegenden Kreisbogensegmenten (60a,b/60c,d; 62a,b/62c,d) vorhanden sind.

7. Handhabe nach einem der Ansprüche 1 bis 6, dadurch **gekennzeichnet**, daß die Formschluß-Elemente der Kupplungsringe (50, 52) als in Axialrichtung (A) sägezahnförmig gestaltete Nasen, Klauen (66) o.dgl. ausgebildet sind.

8. Handhabe nach Anspruch 7, dadurch **gekennzeichnet**, daß jeder Kupplungsring (50, 52) jeweils im wesentlichen über den halben Umfang verteilt eine Folge von Klauen (66) und eine glatte Bahn (72) in der Ebene des Klauengrundes aufweist.

9. Handhabe nach Anspruch 8, dadurch **gekennzeichnet**, daß jede Folge von Klauen (66) in zwei bevorzugt über einen Umfangswinkel von je 90° reichende Sektoren (66′, 66˝) unterteilt ist, deren Sägezahn-Neigung voneinander abgewandt ist und die mit einer keilförmigen Aussparung (68) aneinander anschließen.

10. Handhabe nach Anspruch 9, dadurch **gekennzeichnet**, daß die in Umfangsrichtung (U) jeweils letzten Klauen (70) beider Folgen und die keilförmigen Aussparungen (68) symmetrisch gestaltet sind, namentlich mit unter 45° zur Axialrichtung (A) verlaufenden Flanken, wobei die jeweils letzten Klauen (70) beider Folgen dachförmig und gegengleich zu den V-förmigen Keilaussparungen (68) gestaltet sind.

11. Handhabe nach einem der Ansprüche 5 bis 10, dadurch **gekennzeichnet**, daß der Neigungswinkel der Umfangs-Schrägen (64) zur Axialrichtung (A) im Bereich von 40° bis 50°, vorzugsweise bei 45° liegt.

12. Handhabe nach wenigstens einem der Ansprüche 1 bis 11, dadurch **gekennzeichnet**, daß der obere bzw. äußere Kupplungsring (50) einen Radialfortsatz (54) aufweist, mit dem er am Sperrbolzen (22) befestigt ist, und daß er ferner am Umfang Ansätze (76) trägt, die in zugeordnete Radialausnehmungen (74) einer Griffhals-Vertiefung (15) eintauchen.

13. Betätigungshandhabe (10) nach wenigstens einem der Ansprüche 7 bis 12, dadurch **gekennzeichnet**, daß ein Kupplungsring (z.B. 52) nur Nasen in Form einer radialen Geradverzahnung (88, 89) und der andere Kupplungsring (z.B. 50) zumindest eine dazu formschlüssige Kerbe (84; 84′) zwischen einander entgegengerichteten Radialsägezahn-Folgen (86a, 86b; 86a′, 86b′) aufweist.

14. Handhabe nach Anspruch 13, dadurch **gekennzeichnet**, daß jede Nase (88, 89) sowie die Kerbe (84; 84′) zur Ring-Ebene im wesentlichen senkrecht stehende Flanken hat, während jeder Sägezahn eine im wesentlichen senkrechte und eine schräge Flanke aufweist.

15. Handhabe nach Anspruch 13 oder 14, dadurch **gekennzeichnet**, daß der eine Kupplungsring (52) eine geschlossene Folge (88) von gleichartigen Nasen aufweist, daß einer mittleren Nase (0°) eine Einzelnase (89) diametral gegenübersteht und daß sich zwischen letzterer und der Folge in beiden Umfangsrichtungen (U) eine durchgehend glatte Bahn (72) in der Ebene des Zahn- bzw. Nasengrundes befindet (72 in Fig 7a).

16. Handhabe nach einem der Ansprüche 13 bis 15, dadurch **gekennzeichnet**, daß die Verzahnungs-Teilung aus der Summe von Sägezahn-Fußbreite plus Nasenbreite gebildet ist, so daß benachbarte Sägezähne in jeder Folge (86a, 86b; 86a′, 86b′) des anderen Kupplungsringes (50) jeweils um die Breite einer Nase (89) zueinander versetzt sind.

17. Handhabe nach einem der Ansprüche 13 bis 16, dadurch **gekennzeichnet**, daß die Nasen der radialen Geradverzahnung (88, 89) des einen Kupplungsringes (52) ∩-Form mit gleichmäßig gerundetem oder abgeflachtem Zahnscheitel haben, zu dem der Zahngrund der Sägezahn-Folgen (86a, 86b; 86a′, 86b′) des anderen Kupplungsringes (50) gegengleich gestaltet ist.

18. Handhabe nach einem der Ansprüche 13 bis 17, dadurch **gekennzeichnet**, daß der Umfang beider Kupplungsringe (50, 52) in eine Maximal-Zähnezahl von sechzehn Nasen (88, 89) bzw. Sägezähnen (86a usw.) unterteilt ist, daß die Geradverzahnung (88) des einen Kupplungsringes (52) sieben Nasen aufweist, die in Abständen von Sägezahn-Fußbreite nebeneinander angeordnet sind, und daß die beiderseits der einen Kerbe (84) angeordneten Sägezahn-Folgen (86a, 86b) des anderen Kupplungsringes (50) je vier einheitlich ausgerichtete Sägezähne haben.

19. Handhabe nach einem der Ansprüche 15 bis 18, dadurch **gekennzeichnet**, daß die durchgehend glatte Bahn (72) beiderseits der Einzelnase (89) gebildet ist und daß bei gleichförmiger Verzahnungs-Teilung und je vier Nasen auf dem an die geschlossene Nasenfolge (88) anschließenden Umfangsabschnitt fehlen, so daß die glatten Bahnen (72) des einen Kupplungsringes (52) sich jeweils über einen Umfangsabschnitt von mehr als vier Verzahnungs-Teilungen erstrecken, bevorzugt über weniger als fünf Teilungen.

20. Handhabe nach einem der Ansprüche 13 bis 19, dadurch **gekennzeichnet**, daß der einen Kerbe (84) des anderen Kupplungsringes (50) eine gleichartige zweite Kerbe (84′) diametral gegenüberliegt.

21. Handhabe wenigstens nach Anspruch 18 und 20, dadurch **gekennzeichnet**, daß die zweite Kerbe (84′) von den senkrechten Flanken zweier Sägezähne gebildet ist, an die beiderseits je eine Folge (86a′, 86b′) entgegengerichteter Sägezähne mit V-förmigem Übergang (87) anschließt.

22. Handhabe nach Anspruch 21, dadurch **gekennzeichnet**, daß die an den V-förmigen Übergang (87) anschließenden Folgen (86a′, 86b′) je zwei gleich ausgerichtete Sägezähne aufweisen.

23. Handhabe nach einem der Ansprüche 16 bis 22, dadurch **gekennzeichnet**, daß gleich ausgerichtete Sägezahn-Folgen (86a, 86a′; 86b, 86b′) voneinander jeweils durch eine glatte Bahn (Lücke 72) von der Breite einer Verzahnungs-Teilung getrennt sind.

24. Handhabe nach einem der Ansprüche 13 bis 23, dadurch **gekennzeichnet**, daß der eine, untere Kupplungsring (52) von dem oberen Ende der Lagerbuchse (31) des Anschlagkörpers (30) gebildet ist und daß der andere, obere Kupplungsring (50) auf einem Sperrbolzen (22) gleitbar angeordnet sowie von einer an diesem angreifenden Feder (25) nach oben belastet ist.

25. Handhabe nach einem der Ansprüche 13 bis 24, dadurch **gekennzeichnet**, daß der obere Kupplungsring (50) von einer den Griffhals (14) umschließenden Feder (48) nach unten belastet ist.

26. Handhabe nach einem der Ansprüche 13 bis 25, dadurch **gekennzeichnet**, daß der Schließzylinder (21) an seiner inneren Stirnseite im Griffkopf (12) von einer Feder (23) nach oben belastet ist, insbesondere einer Konusfeder.

27. Handhabe nach einem der Ansprüche 13 bis 26, dadurch **gekennzeichnet**, daß der untere Kupplungsring (52) bzw. die Lagerbuchse (31) des Anschlagkörpers (30) von einer die Abdeckung (28) belastenden Druckfeder (26) umschlossen ist, die sich an der Unterseite des Griffkopfes (12) abstützt.

## Claims

1. Operating handle (10) in the form of a window handle having a handle neck (14) pivotally supported in a mounting base (30) with axial restraint and adapted to receive a square drive shaft (18) for rotating a component to be operated (espagnolette mechanism, lock nut or the like), including a handle head (12) in which a locking member (22) is movable parallel to an axial direction (A) by means of a locking or bolting unit (20) and including a coupling device (K) that encompasses the handle neck and comprises opposing rings (50, 52) having form-fit elements such as dogs, catches, etc. (66, 68, 70) as well as smooth paths (72) arranged therebetween, the upper or outer ring (50) being axially restrained to the locking bolt (22) and the lower or inner ring (52) being axially restrained to the mounting base (30), wherein the coupling rings (50, 52) are provided, at portions facing each other, with cams (60a to 62d) that become effective upon turning the handle, causing the coupling device (K) to engage in given angular positions or to disengage, respectively.

2. Handle according to claim 1, wherein the cams (60a to 62d) are arranged at or on facing portions of narrow cylinders (60, 62) opposite each other, which cylinders are connected to the coupling rings (50, 52) for rotation therewith and snugly encompass the latter.

3. Handle according to claim 2, wherein the cam cylinders (60, 62) are integral with the coupling rings (50, 52) and/or wherein the lower or inner coupling ring (52) is integral with the mounting base (30).

4. Handle according to any one of claims 1 to 3, wherein the coupling rings (50, 52) and/or the cam cylinders (60, 62) are spring-loaded, in particular by a compression spring (48) supported in the handle neck (14).

5. Handle according to any one of claims 1 to 4, wherein the cams consist of raised and recessed arc segments (60a to 62d) alternating in a peripheral direction (U) and of transition sections therebetween, the latter being in particular peripheral slants or ramps (64 in Fig. 3).

6. Handle according to claim 5, comprising two pairs of arc segments (60a,b/60c,d; 62a,b/62c,d) diametrically opposing one another, which pairs are height-shiftable relative to each other in an axial direction (A).

7. Handle according to any one of claims 1 to 6, wherein the form-fit elements of the coupling rings (50, 52) are shaped as dogs, catches (66) or the like serrated in an axial direction (A).

8. Handle according to claim 7, wherein each coupling ring (50, 52) comprises, extending essentially over half the periphery, a series of catches (66) and a smooth path (72) in the catch bottom plane.

9. Handle according to claim 8, wherein each series of catches (66) is subdivided into two sectors (66′, 66˝) preferably extending over a circumferential angle of 90 degrees each, the sectors having opposing serration slopes and being joined by a V-shaped recess (68).

10. Handle according to claim 9, wherein the last catches (70), as seen in a peripheral direction (U), of either series and the V-shaped recesses (68) are symmetrically shaped, especially with flanks inclined at 45 degrees relative to the axial direction (A), said last catches (70) of either series being rooflike and countershaped to the V-shaped recesses (68).

11. Handle according to any one of claims 5 to 10, wherein the inclination angle of the peripheral slants (64) relative to an axial direction (A) is in the range between 40 and 50 degrees and preferably is 45 degrees.

12. Handle according to at least one of claims 1 to 11, wherein the upper or outer coupling ring (50) includes a radial lug (54) by which it is attached to the locking bolt (22) and wherein said ring (50) comprises peripheral projections (76) adapted to fit into associated radial recesses (74) of a handle-neck hollow (15).

13. Handle according to at least one of claims 7 to 12, wherein one coupling ring (e.g. 52) includes only dogs in the manner of a radial spur toothing (88, 89) and wherein the other coupling ring (e.g. 50) includes at least one matching notch (84, 84′) between radial serration series (86a, 86b; 86a′, 86b′) of opposite orientations.

14. Handle according to claim 13, wherein each dog (88, 89) as well as the notch (84; 84′) comprises flanks substantially vertical to the ring plane, whereas each serration has a substantially vertical flank as well as a slanted one.

15. Handle according to claim 13 or 14, wherein said one coupling ring (52) includes a closed series (88) of uniform dogs, wherein a single nose (89) diametrically opposes a central nose (0°) and wherein between the single nose and said series, there extends - in either peripheral direction (U) - a continuous smooth path (72) in the plane of the tooth or dog bottom (Fig. 7a).

16. Handle according to any one of claims 13 to 15, wherein the part pitch is defined by the sum of the serration bottom width and the width of the dog (89), whereby neighbouring serrations of either series (86a, 86b; 86a′, 86b′) of said other coupling ring (50) are offset by one dog width each.

17. Handle according to any one of claims 13 to 16, wherein the dogs of the radial spur toothing (88, 89) of said one coupling ring (52) are ∩-shaped with uniformly rounded or flattened crowns to which the bottoms of the serration series (86a, 86b; 86a′, 86b′) of said other coupling ring (50) are countershaped.

18. Handle according to any one of claims 13 to 17, wherein the circumferences of both coupling rings (50, 52) are subdivided by a maximum of sixteen dogs (88, 89) and serrations (86a, etc.), wherein the spur toothing (88) of said one coupling ring (52) comprises seven dogs lined up at a spacing of one serration bottom width each and wherein the serration series (86a, 86b) of said other coupling ring (50) arranged on either side of the one notch (84) include four uniformly oriented serrations.

19. Handle according to any one of claims 15 to 18, wherein the continuous smooth path (72) is provided on either side of the single dog (89) and wherein the peripheral sector adjacent to the closed dog series (88), of uniform pitch, is devoid of four dogs each so that each smooth path (72) of said one coupling ring (52) extends over a peripheral sector of more than four part pitches, preferably over less than five part pitches.

20. Handle according to any one of claims 13 to 19, wherein diametrically opposite to the one notch (84) of said other coupling ring (50), there is an identical second notch (84′).

21. Handle according to claims 18 and 20, wherein the second notch (84′) is formed by the vertical flanks of two serrations which are followed on either side by a V-shaped transition (87) to one series each of counteroriented serrations (86a′, 86b′).

22. Handle according to claim 21, wherein the series (86a′, 86b′) adjacent to the V-shaped transition (87) each include two serrations of identical orientation.

23. Handle according to any one of claims 16 to 22, wherein identically oriented serration series (86a, 86a′; 86b, 86b′) are separated from one another by a smooth path (gap 72) having the width of one part pitch.

24. Handle according to any one of claims 13 to 24, wherein said one, lower coupling ring (52) is formed by the upper end of the bearing bush (31) of the mounting base (30) and wherein the other, upper coupling ring (50) is adapted to slide at a locking bolt (22) and is upwardly biassed by a spring (25) supported by the latter.

25. Handle according to any one of claims 13 to 24, wherein the upper coupling ring (50) is downwardly biassed by a spring (48) that encompasses the handle neck (14).

26. Handle according to any one of claims 13 to 25, wherein at its inner face side in the handle head (12), the lock cylinder (21) is upwardly biassed by a spring (23), in particular by a conical spring.

27. Handle according to any one of claims 13 to 26, wherein the lower coupling ring (52) or the bearing bush (31) of the mounting base (30) is encompased by a compression spring (26) which biasses the cover (28) and is supported by the bottom of the handle head (12).

## Revendications

1. Poignée de commande (10) en forme de poignée de fenêtre avec un col de poignée (14) qui est logé axialement dans une plaque-support (30) de façon à pouvoir pivoter et dans lequel est logée une tige carrée d'entraînement (18) pour manoeuvrer par rotation un élément de construction devant être actionné (mécanisme de fenêtre, fouillot de serrure ou autre élément similaire), avec une tête de poignée (12), dans laquelle un élément de verrouillage (22) peut être déplacé parallèlement à la direction axiale (A) au moyen d'une unité de fermeture ou de verrouillage (20), et avec un accouplement (K) entourant le col de la poignée et ayant des bagues (50, 52) situées face à face, avec des séries d'éléments à engagement positif tels que des talons, des griffes ou autres éléments similaires (66, 68, 70) ainsi que des surfaces planes (72) situées entre eux, la bague supérieure ou externe (50) étant reliée au boulon de verrouillage (22) et la bague inférieure ou interne (52) étant reliée axialement à la plaque-support (30), caractérisée en ce que les bagues de couplage (50, 52) sont pourvues de voies de guidage (60a à 62d) sur des surfaces orientées face à face et entrant en action lors de la rotation de la poignée de commande afin d'encliqueter ou désencliqueter de l'accouplement (K) dans ou à partir de positions angulaires données de la poignée de commande (10).

2. Poignée de commande selon la revendication 1, caractérisée en ce que les voies de guidage (60a à 62d) sont disposées sur ou contre des surfaces extérieures opposées de cylindres étroits (60, 62) qui sont reliés aux bagues de couplage (50, 52) de façon résistant à la rotation et enserrant celles-ci étroitement.

3. Poignée de commande selon la revendication 2, caractérisée en ce que les cylindres avec les voies de guidage (60, 62) sont d'une pièce avec les bagues de couplage (50, 52) et/ou que la bague de couplage inférieure ou interne (52) est d'une pièce avec la plaque-support (30).

4. Poignée de commande selon une des revendications 1 à 3, caractérisée en ce que les bagues de couplage (50, 52) ou les cylindres de guidage (60, 62) sont sous l'action d'un ressort, notamment d'un ressort de pression (48) prenant appui dans le col de la poignée (14).

5. Poignée de commande selon une des revendications 1 à 4, caractérisée en ce que les voies de guidage sont composées de segments en arc de cercle (60a à 62d) alternativement surélevés puis en retrait en direction circonférentielle (U), avec des segments de transition (64) intermédiaires, notamment en forme de pente circonférentielle ou de rampe (64 dans la fig. 3).

6. Poignée de commande selon la revendication 5, caractérisée par deux paires de segments en arc de cercle (60a, b/ 60c, d); 62a, b/ 62c, d) diamétralement opposés, qui sont déplaçables en hauteur l'une par rapport à l'autre en direction axiale (A).

7. Poignée de commande selon une des revendications 1 à 6, caractérisée en ce que les éléments à engagement positif des bagues de couplage (50, 52) ont la forme de talons, de griffes (66), etc. ressemblant à des dents de scie orientées en direction axiale (A).

8. Poignée de commande selon la revendication 7, caractérisée en ce que chaque bague de couplage (50, 52) a une série de griffes (66) reparties essentiellement sur la demi-circonférence et une partie plane (72) au niveau du fond de griffe.

9. Poignée de commande selon la revendication 8, caractérisée en ce que chaque série de griffes (66) est partagée en deux secteurs (66′, 66˝) s'étendant de préférence sur un angle périphérique de 90° chacun, dont la pente des dents de scie est opposée à celle de l'autre et qui se rejoignent dans un évidement en forme de coin (68).

10. Poignée de commande selon la revendication 9, caractérisée en ce que chaque dernière griffe (70) en direction circonférentielle (U) des deux séries et les évidements en forme de coin (68) ont une configuration symétrique, notamment avec des flancs ayant un tracé de 45° par rapport à la direction axiale (A), chaque dernière griffe (70) des deux séries ayant une forme de toit et inverse aux évidements en forme de V (68).

11. Poignée de commande selon une des revendications 5 à 10, caractérisée en ce que l'angle d'inclinaison des pentes circonférentielles (64) est entre 40° et 50°, de préférence 45° par rapport à la direction axiale (A).

12. Poignée de commande selon au moins une des revendications 1 à 11, caractérisée en ce que la bague de couplage supérieure ou externe (50) a un prolongement radial (54), par lequel elle est fixée au boulon de verrouillage (22), et qu'elle porte des saillies (76) sur la périphérie qui plongent dans les creux radiaux correspondants (74) d'un évidement (15) du col de la poignée.

13. Poignée de commande selon au moins une des revendications 7 à 12, caractérisée en ce qu'une bague de couplage (p. ex. 52) n'a que des talons en forme de denture radiale droite (88, 89), et que l'autre bague de couplage (p. ex. 50) a au moins une entaille correspondante à engagement positif (84; 84′) entre des séries de dents de scie radiales opposées (86a, 86b; 86a′, 86b′).

14. Poignée de commande selon la revendication 13, caractérisée en ce que chaque talon (88, 89) et l'entaille (84; 84′) ont des flancs essentiellement perpendiculaires par rapport au plan de la bague, alors que chaque dent de scie a un flanc essentiellement perpendiculaire et un flanc oblique.

15. Poignée de commande selon la revendication 13 ou 14, caractérisée en ce qu'une bague de couplage (52) a une série ininterrompue de talons similaires (88), qu'un talon isolé (89) est diamétralement opposé à un talon du milieu (0°), et qu'entre le talon isolé et la série, il y a dans les deux directions circonférentielles (U) une partie plane continue (72) au niveau du fond de dent ou de talon (fig. 7a).

16. Poignée de commande selon l'une des revendications 13 à 15, caractérisée en ce que le pas de la denture est égal à la somme de la largeur d'un pied de dent de scie plus la largeur d'un talon, de façon que les dents de scie voisines de chaque série (86a, 86b; 86a′, 86b′) de l'autre bague de couplage (50) sont décalées d'une largeur de talon (89) l'une par rapport à l'autre.

17. Poignée de commande selon l'une des revendications 13 à 16, caractérisée en ce que les talons de la denture radiale droite (88, 89) de l'une des bagues de couplage (52) sont de forme d'un ∩ avec un sommet arrondi ou aplati de façon régulière, par rapport auquel le fond de dent des séries de dents de scie (86a, 86b; 86a′, 86b′) de l'autre bague de couplage (50) a une forme inverse.

18. Poignée de commande selon une des revendications 13 à 17, caractérisée en ce que la circonférence des deux bagues de couplage (50, 52) est départagée en un nombre maximum de dents de seize talons (88, 89) ou dents de scie (86a etc.), que la denture droite (88) de l'une des bagues de couplage (52) a sept talons disposés les uns à côté des autres avec un écartement d'une largeur de pied de dent de scie, et que les séries de dents de scie (86a, 86b) de l'autre bague de couplage (50) situées de part et d'autre de l'une des entailles (84) ont respectivement quatre dents de scie orientées uniformément.

19. Poignée de commande selon une des revendications 15 à 18, caractérisée en ce que la partie plane ininterrompue (72) est formée de part et d'autre du talon isolé (89) et qu'avec un pas de dent uniforme, le secteur de la circonférence qui suit la série ininterroumpue de talons (88) est affranchi de quatre talons de telle manière que les parties planes (72) de l'une des bagues de couplage (52) s'étendent sur un secteur de la circonférence de plus de quatre pas de dents et de préférence de moins de cinq pas.

20. Poignée de commande selon une des revendications 13 à 19, caractérisée en ce qu'une seconde entaille similaire (84′) est diamétralement opposée à l'entaille (84) de l'autre bague de couplage (50).

21. Poignée de commande au moins selon la revendication 18 et 20, caractérisée en ce que la seconde entaille (84′) est pourvue avec des flancs perpendiculaires de deux dents de scie et qu'elle est suivie de chaque côté d'une série (86a′, 86b′) de dents de scie de direction opposée avec un point de transition en forme de V (87).

22. Poignée de commande selon la revendication 21, caractérisée en ce que chacune des séries (86a′, 86b′) qui suivent le point de transition en forme de V (87) deux dents de scie orientées dans la même direction.

23. Poignée de commande selon une des revendications 16 à 22, caractérisée en ce que des séries de dents de scie orientées dans la même direction (86a, 86a′; 86b, 86b′) sont séparées entre elles par une surface plane (creux 72) de la largeur d'un pas de denture.

24. Poignée de commande selon une des revendications 13 à 23, caractérisée en ce que la bague de couplage inférieure (52) est formée de l'extrémité supérieure du coussinet (31) de la plaque-support (30) et que l'autre bague de couplage supérieure (50) est disposée sur un boulon de verrouillage (22) de façon à pouvoir glisser et qu'elle soit chargée vers le haut par un ressort (25) s'appuyant sur celui-ci.

25. Poignée de commande selon une des revendications 13 à 24, caractérisée en ce que la bague de couplage supérieure (50) est chargée vers le bas par un ressort (48) entourant le col de la poignée (14).

26. Poignée de commande selon une des revendications 13 à 25, caractérisée en ce que sur son côté frontal à l'intérieur de la tête de poignée (12), le cylindre de fermeture (21) est chargé vers le haut par un ressort (23), notamment un ressort conique.

27. Poignée de commande selon une des revendications 13 à 26, caractérisée en ce que la bague de couplage inférieure (52) ou le coussinet (31) de la plaque-support (30) est entouré(e) d'un ressort de pression (26) chargeant le revêtement (28) et prenant appui sur le côté inférieur de la tête de la poignée (12).
